# EUROPÄISCHE PATENTSCHRIFT

(11) **EP 2 699 864 B1**
(45) Veröffentlichungstag und Bekanntmachung des Hinweises auf die Patenterteilung: **24.10.2018**
(21) Anmeldenummer: 12715990.3
(22) Anmeldetag: 19.04.2012
(51) Int. Cl.: F28D 7/00, F28F 1/02, F28F 1/04, F28D 1/053, F25B 39/04, F28D 21/00

(54) **KONDENSATOR**
CONDENSER
CONDENSATEUR

(30) Priorität: 20.04.2011 DE 102011007784
(43) Veröffentlichungstag der Anmeldung: 26.02.2014
(73) Patentinhaber: MAHLE Behr GmbH & Co. KG, 70469 Stuttgart (DE)
(72) Erfinder: FÖRSTER, Uwe, 71729 Erdmannhausen (DE); HOFMANN, Herbert, 70376 Stuttgart (DE); WALTER, Christoph, 70469 Stuttgart (DE)
(74) Vertreter: Grauel, Andreas
(86) Internationale Anmeldenummer: PCT/EP2012/057174
(87) Internationale Veröffentlichungsnummer: WO 2012/143451

(56) Entgegenhaltungen:
- EP-A1- 1 068 967
- WO-A2-2009/013179
- GB-A- 2 346 680
- US-A- 6 125 922

## Beschreibung

Die Erfindung betrifft einen kühlmittelgekühlten Kondensator, gemäß dem Oberbegriff des Anspruchs 1. WO 2009/013179 offenbart einen derartigen Kondensator.

Ein Kondensator dient bei Wärmekraftmaschinen und in Kälteanlagen zur Verflüssigung des Abdampfes bzw. des dampfförmigen Kältemittels. Dies ermöglicht in den genannten Anlagen einen geschlossenen Kreisprozess. In einem Kondensator einer Klimaanlage wird die bei der Kühlung eines Innenraumes aufgenommene Wärmeenergie wieder an die Umgebung abgeführt. Während im klassischen luftgekühlten Kondensator die Wärme an die Luft abgeführt wird, trägt man bei kühlmittelgekühlten Kondensatoren die Wärme in einen zwischengeschalteten Wasserkreislauf ein. Gattungsgemäße Kondensatoren sind aus dem Stand der Technik bekannt.

Beispielsweise offenbart die WO 2004 04 2293 A1 einen Kondensator innerhalb eines Luftklimatisierungskreislaufs. Die WO 2001 088 454 A1 offenbart ferner eine Kraftfahrzeug-Kondensatoranordnung und ein Wärmetauschersystem. Ferner sind aus dem Stand der Technik diverse Ausführungen eines indirekten Kondensators für Kraftfahrzeug-Anwendungen auf Basis einer Stapelscheibenanordnung bekannt.

Die aus dem Stand der Technik bekannten Lösungen weisen jedoch zumeist mehrere Nachteile auf. So weisen bei der Stapelscheibenanordnung in der Regel beide Strömungswege den gleichen hydraulischen Durchmesser auf. Dadurch wird jedoch entweder der Querschnitt der Kühlwasserseite zu klein ausgelegt, was hohe wasserseitige Druckabfälle zur Folge hat oder die hydraulischen Durchmesser für die Kältemittelseite sind zu hoch für eine optimale Auslegung.

Der Erfindung liegt die Aufgabe zugrunde, einen Kondensator der eingangs genannten Art zu schaffen, mit dem es ermöglicht wird, das zur Verfügung stehende Kühlwasser für eine optimale Wärmeübertragung von Kältemittel zum Kühlmittel zu nutzen, ohne dabei zu hohe Druckabfälle zu erzeugen. Ferner soll der bei der Kondensation vorliegende Temperaturverlauf vorteilhafter ausgeführt werden können.

Diese Aufgabe wird gelöst durch einen Kondensator mit den Merkmalen des Anspruchs 1. Vorteilhafte Ausgestaltungen sind Gegenstand der Unteransprüche.

Gelöst wird die Aufgabe erfindungsgemäß dadurch, dass das Verhältnis der beiden hydraulischen Durchmesser (D_{h Kühlmittel}) zu (D_{h Kältemittel}) größer (>) 1,3 beträgt. Durch das angegebene Verhältnis der beiden hydraulischen Durchmesser zueinander bzw. durch bestimmte vorteilhafte Geometrieparameter kann der Wärmeübergang erhöht und zugleich der kühlmittelseitige Druckabfall reduziert werden. Der hydraulische Durchmesser Dₕ ist eine theoretische Größe, um Berechnungen an Rohren oder Kanälen mit nicht kreisförmigem Querschnitt durchzuführen. Mit dem Term ${d}_{h} = \frac{4 A}{U} = 4 {r}_{hy}$ kann wie bei einem runden Rohr gerechnet werden.

Er ist der Quotient aus dem vierfachen Strömungsquerschnitt A und dem vom Fluid benetzten Umfang U (ggf. innen und außen) eines Messquerschnitts.

Der Anmelder hat herausgefunden, dass das Verhältnis der beiden hydraulischen Durchmesser (D_{h Kühlmittel}) zu (D_{h Kältemittel}) größer 1,3 betragen soll. Eine weiter vorteilhafte Wirkung erzielt ein Kondensator, wenn das Verhältnis zwischen 1, 3 und 4, und weiter bevorzugt zwischen 1,5 und 2,5 beträgt. Dies hat sich in entsprechend durchgeführten Versuchen des Anmelders gezeigt.

Beispielsweise kann der hydraulische Durchmesser (D_{h Kühlmittel}) zwischen 1,5 mm und 3 mm betragen. Der hydraulische Durchmesser (D_{h Kühlmittel}) definiert sich beispielsweise über ein Zwischenelement, welches in der Art einer Turbulenzeinlage ausgebildet sein kann. Das Zwischenelement weist dabei einen hydraulischen Durchmesser zwischen 1,5 mm und 3 mm auf. Erfindungsgemäß sind das Flachrohr und das Zwischenelement wärmeleitend miteinander verbunden, beispielsweise verlötet. Es findet somit eine Kombination zwischen Flachrohr und Zwischenlage statt, durch die das Kühlmittel im Gegen- oder Gleichstrom am Flachrohr vorbeigeführt wird. Dies ist ein Vorteil gegenüber bekannten Lösungen in Plattenbauweise, welche gleiche hydraulische Durchmesser aufweisen. Bei der erfindungsgemäßen Lösung hat sich gezeigt, dass durch eine Erhöhung des Querschnittes auf der Kühlmittelseite und einer Verringerung des Querschnittes auf der Kältemittelseite Wärmeübergang und Druckabfall optimiert werden können.

Eine bevorzugte Ausführungsform zur Erlangung des angegeben kältemittelseitigen Strömungsquerschnittes ist beispielsweise ein Flachrohr mit einer Mehrzahl von Strömungskanälen. Beispielsweise kann der hydraulische Durchmesser (D_{h Kältemittel}) zwischen 0,2 mm und 1,8 mm, bevorzugt zwischen 0,4 mm und 1,3 mm, betragen. Bevorzugt weist der Strömungsquerschnitt der kältemittelseitigen Strömungskanäle eine im Wesentlichen rechteckige Querschnittsform auf, wobei die Breite b eines jeden Strömungskanals vorzugsweise zumindest geringfügig kleiner als seine Höhe h ist. Für die Kältemittelströmung werden bevorzugt extrudierte Flachrohre eingesetzt. Diese bestehen beispielsweise aus einem Rohrmantel und weisen zur Erhöhung der Festigkeit und zur Erhöhung der Wärmeübertragungsfläche Innenstege auf. Ein bevorzugtes Rohr weist eine größere Höhe als Breite auf, da in diesem Fall durch Kapillareffekte ein zusätzlicher Leistungsvorteil erzielt werden kann. Der Strömungsquerschnitt eines jeden Rohres wird dabei durch den hydraulischen Durchmesser charakterisiert.

Eine weitere bevorzugte Ausführungsform sieht vor, dass sowohl die kühlmittel- als auch die kältemittelseitigen Strömungspfade im Strömungsverlauf betrachtet eine Mehrzahl von Umlenkungen aufweisen können. Insbesondere durch die kältemittelseitigen Umlenkungen ist es dabei möglich, eine Verschaltung aufzubauen sowie die Dichteänderung des Kältemittels bei der Kondensation zu kompensieren und die treibenden Temperaturdifferenzen zu optimieren.

Ferner kann vorgesehen sein, dass der kältemittelseitige Strömungspfad degressiv verschaltet ist, dergestalt, dass der Strömungsquerschnitt des letzten kältemittelseitigen Strömungspfades zumindest geringfügig kleiner ist als der kältemittelseitige Strömungspfad des ersten Strömungspfades. Der Begriff degressiv bedeutet hierbei die Beziehung zwischen zwei Größen z.B. wenn die hydraulischen Durchmesser und Stromführungen von Kühlmittel und Kältemittel an die jeweiligen Strömungsgeschwindigkeiten angepasst sind bzw. wenn beim Steigen der einen Größe jeweils auch die andere steigt. Im Kondensator selbst wird das Kältemittel erst bis auf seine Kondensationstemperatur abgekühlt. Anschließend erfolgt die Kondensation des Kältemittels vor einer weiteren Unterkühlung des Kältemittels auf eine Temperatur unterhalb der Kondensationstemperatur. Bei diesem Prozess nimmt das spezifische Volumen des Kältemittels erheblich (d.h. auf 1/10-1/20 des Ausgangsvolumens) ab. Um dieser Volumenabnahme Rechnung zu tragen, wird die Kältemittelströmung in mehreren hintereinander angeordneten Strömungspfaden durch das Bauteil geführt, die eine von Pfad zu Pfad abnehmende Strömungsquerschnittsfläche aufweisen (--> degressive Verschaltung). Das wird dadurch erreicht, dass die Anzahl an Rohren, die in einem Pfad parallel geschaltet werden, von Pfad zu Pfad abnimmt.

Wie bereits beschrieben, wird das Kältemittel erst enthitzt, dann im Bauteil kondensiert (wobei hier über einen weiten Bereich die Temperatur konstant bleibt) und anschließend unterkühlt. Daher stellen sich in der Praxis folgende Anforderungen an die Führung der Kühlmittelströmung:
- das Kühlmittel sollte im Bereich der Unterkühlung in den Kondensator eingeleitet werden und dann im Gegenstrom geführt werden;
- im Bereich der Kondensation ist durch die konstante Temperatur auf der Kältemittelseite egal, ob die Strömung im Gegen- oder Gleichstrom geführt wird;
- das Kältemittel sollte im Bereich der Überhitzung im Gegenstrom aus dem Apparat geführt werden.

Dadurch wird das treibende Temperaturgefälle im Wärmeübertrager/Kondensator optimiert und somit eine hohe Leistung erzielt. Wie schon beschrieben, weist die Kältemittelseite hierbei eine degressive Verschaltung auf, während die Kühlmittelseite nahezu keine Veränderung im spezifischen Volumen aufweist, so dass hier bei optimaler Verschaltung im Wesentlichen gleichmäßige Strömungsquerschnitte vorgesehen sind.

Beispielsweise kann es sich bei dem eingesetzten Kältemittel bevorzugt um R-1234yf und bei dem eingesetzten Kühlmittel bevorzugt um Wasser-Glysanthin (je nach Verdünnungsgrad mit Wasser ist Glysanthin bis unter -40 Grad Celsius frostsicher. Zudem schützt es vor Korrosion) handeln. R-1234yf ist mit einem GWP-Faktor von lediglich 4 um das 357-fache klimafreundlicher als bekannte gängige Kältemittel und unterschreitet den Grenzwert von 150 GWP um 97 Prozent. Im Vergleich zu CO2 als Kühlmittel arbeitet es vor allem bei höheren Temperaturen effizienter.

Eine weitere bevorzugte Ausführungsform sieht vor, dass sich zumindest im ersten und im letzten Strömungsweg, bevorzugt jedoch in allen Strömungswegen, die kühlmittelseitigen Strömungspfade und die kältemittelseitigen Strömungspfade im Gegenstrom befinden können.

Eine Ausführungsform der Erfindung sieht ferner die Optimierung der Bautiefe einer Rohr-/Rippeneinheit vor. So kann beispielsweise die Tiefe t jeweils einer Rohr-/Rippeneinheit bzw. eines jeden Flachrohres bzw. einer jeden Zwischenlage zwischen 10 mm und 100 mm, bevorzugt zwischen 16 mm und 35 mm, betragen.

Die hier aufgezeigte Lösung ist vorteilhafterweise kostengünstig herstellbar und weist eine kompakte Ausgestaltung auf.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung beschrieben sind. Dabei können die in den Ansprüchen und in der Beschreibung erwähnten Merkmale jeweils einzeln für sich oder in beliebiger Kombination erfindungswesentlich sein.

Es zeigen:
- **Fig. 1**: in schematischer Darstellung die perspektivische Ansicht auf einen aus mehreren Flachrohren gebildeten ersten erfindungsgemäßen Kondensator;
- **Fig. 2**: in schematischer Darstellung die perspektivische Ansicht auf einen aus mehreren Flachrohren gebildeten zweiten erfindungsgemäßen Kondensator;
- **Fig. 3**: in schematischer Darstellung die Ansicht auf die Stirnseite eines erfindungsgemäßen Flachrohres;
- **Fig. 4**: die schematische Darstellung einer weiteren Ausführungsform eines erfindungsgemäßen Flachrohres zur Bildung eines Rohr-/Rippenblocks.

Fig. 1 zeigt in schematischer Darstellung die perspektivische Ansicht auf einen ersten erfindungsgemäßen Kondensator 1. Der Kondensator 1 ist als kühlmittelgekühlter Kondensator 1 ausgebildet und besteht u.a. aus einem Rohr-/Rippenblock 2, der wiederum aus mehreren Flachrohren 3 mit Zwischenlagen 4 gebildet wird. Sowohl die Flachrohre 3 als auch die mit den Flachrohren durch einen Lötvorgang verbundenen Zwischenlagen 4 sind in der hier gezeigten Darstellung nur schematisch dargestellt. Die Flachrohre 3 bzw. die Zwischenlagen 4 verlaufen längs des Strömungsweges SW.

Der Rohr-/Rippenblock 2 weist bei der hier gezeigten Ausführungsform einen aus vier Rohreinheiten 5, 6, 7, 8 gebildeten Aufbau auf. Jede Rohreinheit 5, 6, 7, 8 besteht aus einer Mehrzahl von Flachrohren 3 bzw. Zwischenlagen 4. Die Anzahl der Flachrohre 3 und Zwischenlagen 4 sowie die hydraulischen Durchmesser und Stromführungen von Kühlmittel und Kältemittel sind an die jeweiligen Strömungsgeschwindigkeiten angepasst. So nehmen beispielsweise die Anzahl der Flachrohre 3 bzw. der Zwischenlagen 4 ausgehend von der Rohreinheit 5 bis Rohreinheit 8 beständig ab.

Bei der hier gezeigten Ausführungsform befinden sich die Strömungswege SW des Kältemittels (gestrichelte Linie) sowie des Kühlmittels (durchgezogene Linie) in den Rohreinheiten 5 und 8 unter Anwendung mehrerer Umlenkungen im Gegenstrom. Die in den Rohreinheiten 5 und 8 benachbart verlaufenden Strömungswege SW weisen somit im Wesentlichen gegenläufig verlaufende Strömungsrichtungen (Strömungspfade) auf. In dieser Ausführungsform sind zwei wasserseitige Strömungswege dargestellt, wobei die beiden Kältemittelströmungswege 5, 6 mit einem ersten und die Kältemittelströmungswege 7, 8 mit einem zweiten wasserseitigen Strömungsweg verbunden sind.

Fig. 2 zeigt eine zweite Ausführungsform eines Kondensators 1'. Der Kondensator 1' entspricht in seinem Aufbau im Wesentlichen dem Kondensator 1 gemäß Fig. 1.

Auch der Kondensator 1' weist vier Rohreinheiten 5', 6', 7', 8' auf, wobei sich die Strömungswege SW' des Kältemittels (gestrichelte Linie) sowie des Kühlmittels (durchgezogene Linie) im Gegensatz zu dem in Fig. 1 gezeigten Kondensator 1 in allen vier Rohreinheiten 5', 6', 7', 8' im Gegenstrom befinden. Die in den Rohreinheiten 5', 6', 7', 8' benachbart verlaufenden Strömungswege SW' weisen somit im Wesentlichen gegenläufig verlaufende Strömungsrichtungen auf.

Fig. 3 zeigt in schematischer Darstellung die Ansicht auf die Stirnseite eines Flachrohres 3. Das Flachrohr 3 weist sechs in Rohrlängsrichtung verlaufende Strömungskanäle 10, 11, 12, 13, 14, 15 gleichen Strömungsquerschnitts bzw. gleichen hydraulischen Durchmessers (D_{h Kältemittel}) auf. Die kältemittelseitigen Strömungskanäle 10, 11, 12, 13, 14, 15 weisen eine im Wesentlichen rechteckige Querschnittsform auf, wobei die Breite b eines jeden Strömungskanals vorzugsweise zumindest geringfügig kleiner als seine Höhe h ist.

Zwischen den Strömungskanälen 10, 11, 12, 13, 14, 15 bilden sich Stege 16, 17, 18, 19, 20 aus. Die Stege 16, 17, 18, 19, 20 weisen dabei eine zur Gewährleistung der Stabilität des Flachrohres 3 ausreichende Mindeststärke auf. Die zu wählende Mindeststärke kann sich beispielsweise durch die Gesamttiefe t des Flachrohres 3 bzw. durch den gewählten hydraulischen Durchmesser (D_{h Kältemittel}) der Strömungskanäle 10, 11, 12, 13, 14, 15 ergeben.

Fig. 4 zeigt eine weitere Ausführungsform eines Flachrohres 3'. Das Flachrohr 3' weist im Wesentlichen mehrere gleich ausgebildete Strömungskanäle 21 sowie vier die Zwischenlage 22, 23, 24 definierende Stege 25, 26, 27, 28 auf. Das Flachrohr 3' besteht somit aus einer Kombination Flachrohr/Zwischenlage. Beispielsweise kann eine einstückige Fertigung bzw. Ausgestaltung vorgesehen sein. Es wäre jedoch auch denkbar, die Stege 25, 26, 27, 28 zur Bildung der Zwischenlagen (Zwischenelemente) 22, 23, 24 als separate Bauteile auszuführen, welche in einem weiteren Arbeitsgang, beispielsweise durch einen Lötvorgang, mit dem Flachrohr 3' verbunden werden.

## Patentansprüche

1. Kühlmittelgekühlter Kondensator (1, 1'), bestehend aus zumindest einem Rohr-/Rippenblock (2) mit mehreren Flachrohren (3, 3'), wobei jedes Flachrohr (3, 3') eine Mehrzahl von in Rohrquerrichtung nebeneinanderliegend verlaufende, einen kältemittelseitigen hydraulischen Durchmesser (D_{h Kältemittel}) definierende Strömungskanäle (10, 11, 12, 13, 14, 15, 21) aufweist, und wobei im Bereich der Flachrohre (3, 3') zumindest jeweils ein, einen kühlmittelseitigen hydraulischen Durchmesser (D_{h Kühlmittel}) definierendes Zwischenelement (4) angeordnet ist, wobei das Verhältnis der beiden hydraulischen Durchmesser (Dh _{Kühlmittel}) zu (Dh _{Kältemittel}) größer (>) 1,3 beträgt, **dadurch gekennzeichnet, dass** das Flachrohr und das Zwischenelement wärmeleitend miteinander verbunden sind, wobei eine Kombination zwischen Flachrohr und Zwischenlage stattfindet, durch die das Kühlmittel am Flachrohr im Gegenstrom oder Gleichstrom vorbei geführt wird.

2. Kondensator nach Anspruch 1, **dadurch gekennzeichnet, dass** das Verhältnis der beiden hydraulischen Durchmesser (D_{h Kühlmittel}) zu (D_{h Käl-temittel}) zwischen 1,3 und 4, bevorzugt zwischen 1,5 und 2,5, beträgt.

3. Kondensator nach Anspruch 1 und/oder 2, **dadurch gekennzeichnet, dass** der hydraulische Durchmesser (D_{h Kühlmittel}) zwischen 1,5 mm und 3 mm beträgt.

4. Kondensator nach Anspruch 1 und/oder 2, **dadurch gekennzeichnet, dass** der hydraulische Durchmesser (D_{h Kältemittel}) zwischen 0,2 mm und 1,8 mm, bevorzugt zwischen 0,4 mm und 1,3 mm, beträgt.

5. Kondensator nach zumindest einem der vorhergehenden Ansprüche, **dadurch gekennzeichnet, dass** das Zwischenelement (4) in der Art einer Turbulenzeinlage ausgebildet ist.

6. Kondensator nach zumindest einem der vorhergehenden Ansprüche, **dadurch gekennzeichnet, dass** die Flachrohre (3, 3') eine Mehrzahl von nebeneinander angeordneten gleichgerichteten und gleich ausgebildeten Strömungskanälen (10, 11, 12, 13, 14, 15, 21) aufweisen, wobei die Breite b eines jeden Strömungskanals (10, 11, 12, 13, 14, 15, 21) zumindest geringfügig kleiner als seine Höhe h ist.

7. Kondensator nach zumindest einem der vorhergenden Ansprüche, **dadurch gekennzeichnet, dass** sowohl die kühlmittel- als auch die kältemittelseitigen Strömungspfade im Strömungsverlauf betrachtet eine Mehrzahl von Umlenkungen aufweisen.

8. Kondensator nach zumindest einem der vorhergehenden Ansprüche, **dadurch gekennzeichnet, dass** der kältemittelseitige Strömungspfad degressiv verschaltet ist, dergestalt, dass der Strömungsquerschnitt des letzten kältemittelseitigen Strömungspfades zumindest geringfügig kleiner ist als der kältemittelseitige Strömungspfad des ersten Strömungspfades.

9. Verwendung eines Kondensators nach zumindest einem der vorhergehenden Ansprüche, **dadurch gekennzeichnet, dass** sich mindestens ein kältemittelseitiger Strömungspfad und ein kühlmittelseitiger Strömungspfad im Gegenstrom befinden.

10. Verwendung eines Kondensators nach Anspruch 9 **dadurch gekennzeichnet, dass** sich zumindest im ersten und im letzten Strömungsweg (SW, SW'), bevorzugt jedoch in allen Strömungswegen (SW, SW'), die kühlmittelseitigen Strömungspfade und die kältemittelseitigen Strömungspfade im Gegenstrom befinden.

11. Kondensator nach zumindest einem der Ansprüche 1 bis 8, **dadurch gekennzeichnet, dass** die Tiefe t jeweils einer Rohr-/Rippeneinheit (2) bzw. eines Flachrohres (3, 3') zwischen 10 mm und 100 mm, bevorzugt zwischen 16 mm und 35 mm, beträgt.

## Claims

1. A condenser (1, 1') cooled by cooling medium, consisting of at least one pipe/rib block (2) having a plurality of flat pipes (3, 3'), wherein each flat pipe (3, 3') has a plurality of flow channels (10, 11, 12, 13, 14, 15, 21) which extend beside each other in the transverse direction of the pipe and which define a refrigerating-medium-side hydraulic diameter (D_{hRefrigerating medium}), and wherein there is arranged in the region of the flat pipes (3, 3') at least one intermediate element (4) which defines a cooling-medium-side hydraulic diameter (D_{hCooling medium}), wherein the ratio of the two hydraulic diameters (D_{hCooling medium}) to (D_{hRefrigerating medium}) is greater than (>) 1.3, **characterised in that** the flat pipe and the intermediate element are connected to one another in a heat-conducting manner, wherein there is a combination between the flat pipe and the intermediate layer by which the cooling medium is guided past the flat pipe in counter-current or cocurrent.

2. The condenser as claimed in claim 1, **characterised in that** the ratio of the two hydraulic diameters (D_{hCooling medium}) to (D_{hRefrigerating medium}) is between 1.3 and 4, preferably between 1.5 and 2.5.

3. The condenser as claimed in claim 1 and/or 2, **characterised in that** the hydraulic diameter (D_{hCooling medium}) is between 1.5 mm and 3 mm.

4. The condenser as claimed in claim 1 and/or 2, **characterised in that** the hydraulic diameter (D_{hRefrigerating medium}) is between 0.2 mm and 1.8 mm, preferably between 0.4 mm and 1.3 mm.

5. The condenser as claimed in at least one of the preceding claims, **characterised in that** the intermediate element (4) is constructed in the manner of a turbulence insert.

6. The condenser as claimed in at least one of the preceding claims, **characterised in that** the flat pipes (3, 3') have a plurality of identically constructed flow channels (10, 11, 12, 13, 14, 15, 21) which are arranged beside each other and which are orientated in the same direction, wherein the width b of each flow channel (10, 11, 12, 13, 14, 15, 21) is at least slightly smaller than the height h thereof.

7. The condenser as claimed in at least one of the preceding claims, **characterised in that** both the cooling-medium-side and the refrigerating-medium-side flow paths have a plurality of diversions when viewed in the flow course.

8. The condenser as claimed in at least one of the preceding claims, **characterised in that** the refrigerating-medium-side flow path is connected in a degressive manner, in such a manner that the flow cross-section of the last refrigerating-medium-side flow path is at least slightly smaller than the refrigerating-medium-side flow path of the first flow path.

9. Use of a condenser as claimed in at least one of the preceding claims, **characterised in that** at least one refrigerating-medium-side flow path and a cooling-medium-side flow path are in counter-current.

10. Use of a condenser as claimed in claim 9, **characterised in that** at least in the first and in the last flow path (SW, SW'), but preferably in all the flow paths (SW, SW'), the cooling-medium-side flow paths and the refrigerating-medium-side flow paths are in counter-current.

11. The condenser as claimed in at least one of claims 1 to 8, **characterised in that** the depth t of a pipe/rib unit (2) or a flat pipe (3, 3') is between 10 mm and 100 mm, preferably between 16 mm and 35 mm, respectively.

## Revendications

1. Condenseur (1, 1') refroidi par un liquide de refroidissement, ledit condenseur se composant d'au moins un bloc (2) de tubes / d'ailettes, ledit bloc comprenant plusieurs tubes plats (3, 3'), où chaque tube plat (3, 3') présente une pluralité de conduits d'écoulement (10, 11, 12, 13, 14, 15, 21) s'étendant en étant placés les uns à côté des autres dans le sens transversal des tubes et définissant un diamètre hydraulique (D_{h fluide frigorigène}) côté fluide frigorigène, et où à chaque fois au moins un élément intermédiaire (4) est disposé dans la zone des tubes plats (3, 3'), ledit élément intermédiaire définissant un diamètre hydraulique (D_{h liquide de refroidissement}) côté liquide de refroidissement, où le rapport des deux diamètres hydrauliques, (D_{h liquide de refroidissement}) sur (D_{h fluide frigorigène}), est supérieur (>) à 1,3, **caractérisé en ce que** le tube plat et l'élément intermédiaire sont reliés l'un à l'autre de façon thermoconductrice, où il se produit une combinaison entre le tube plat et la couche intermédiaire, combinaison par laquelle le liquide de refroidissement est guidé devant le tube plat, suivant un flux circulant en sens opposé ou suivant un flux circulant dans le même sens.

2. Condenseur selon la revendication 1, **caractérisé en ce que** le rapport des deux diamètres hydrauliques, (D_{h liquide de refroidissement}) sur (D_{h fluide frigorigène}), est compris entre 1,3 et 4, de préférence entre 1,5 et 2,5.

3. Condenseur selon la revendication 1 et / ou 2, **caractérisé en ce que** le diamètre hydraulique (D_{h liquide de refroidissement}) est compris entre 1,5 mm et 3 mm.

4. Condenseur selon la revendication 1 et / ou 2, **caractérisé en ce que** le diamètre hydraulique (D_{h fluide frigorigène}) est compris entre 0,2 mm et 1,8 mm, de préférence entre 0,4 mm et 1,3 mm.

5. Condenseur selon au moins l'une quelconque des revendications précédentes, **caractérisé en ce que** l'élément intermédiaire (4) est configuré à la manière d'une pièce intercalaire générant des turbulences.

6. Condenseur selon au moins l'une quelconque des revendications précédentes, **caractérisé en ce que** les tubes plats (3, 3') présentent une pluralité de conduits d'écoulement (10, 11, 12, 13, 14, 15, 21) disposés les uns à côté des autres, orientés dans le même sens et configurés de manière identique, où la largeur b de chaque conduit d'écoulement (10, 11, 12, 13, 14, 15, 21) est au moins légèrement plus petite que sa hauteur h.

7. Condenseur selon au moins l'une quelconque des revendications précédentes, **caractérisé en ce que** les chemins d'écoulement, aussi bien ceux situés côté liquide de refroidissement que ceux situés côté fluide frigorigène, présentent, en considérant le profil d'écoulement, une pluralité de retours de flux.

8. Condenseur selon au moins l'une quelconque des revendications précédentes, **caractérisé en ce que** le chemin d'écoulement côté fluide frigorigène est relié en circuit de façon dégressive, de manière telle que la section d'écoulement du dernier chemin d'écoulement côté fluide frigorigène soit au moins légèrement plus petite que celle du premier chemin d'écoulement côté fluide frigorigène.

9. Utilisation d'un condenseur selon au moins l'une quelconque des revendications précédentes, **caractérisée en ce qu'**au moins un chemin d'écoulement côté fluide frigorigène et un chemin d'écoulement côté liquide de refroidissement sont placés en ayant un sens de circulation opposé.

10. Utilisation d'un condenseur selon la revendication 9, **caractérisée en ce que** les chemins d'écoulement côté liquide de refroidissement et les chemins d'écoulement côté fluide frigorigène sont placés en ayant un sens de circulation opposé, au moins dans la première et dans la dernière voie d'écoulement (SW, SW'), de préférence cependant dans toutes les voies d'écoulement (SW, SW').

11. Condenseur selon au moins l'une quelconque des revendications 1 à 8, **caractérisé en ce que** la profondeur t respectivement d'un ensemble (2) de tubes / d'ailettes, ou d'un tube plat (3, 3'), est comprise entre 10 mm et 100 mm, de préférence entre 16 mm et 35 mm.
